# EUROPÄISCHE PATENTSCHRIFT

(11) **EP 1 412 144 B1**
(45) Veröffentlichungstag und Bekanntmachung des Hinweises auf die Patenterteilung: **14.06.2006**
(21) Anmeldenummer: 01988649.8
(22) Anmeldetag: 26.10.2001
(51) Int. Cl.: B26D 5/20, G05B 19/41

(54) **VERFAHREN UND VORRICHTUNG ZUM UMSCHALTEN DES EINGRIFFSABSTANDES EINES WERKZEUGES IN EINE VORBEILAUFENDE MATERIALBAHN**
METHOD AND DEVICE FOR ADJUSTING THE DEGREE OF ENGAGEMENT OF A TOOL WITH A WEB OF MATERIAL RUNNING PAST IT
PROCEDE ET DISPOSITIF SERVANT A MODIFIER L'ETAT D'ENGAGEMENT D'UN OUTIL DANS UNE BANDE DE MATIERE QUI DEFILE

(30) Priorität: 26.10.2000 DE 10053247
(43) Veröffentlichungstag der Anmeldung: 28.04.2004
(73) Patentinhaber: Rexroth Indramat GmbH, 97816 Lohr am Main (DE)
(72) Erfinder: HAHN, Ingo, 97816 Lohr am Main (DE); MÜLLER, Christoph, 97816 Lohr am Main (DE)
(74) Vertreter: Thürer, Andreas
(86) Internationale Anmeldenummer: PCT/DE2001/004026
(87) Internationale Veröffentlichungsnummer: WO 2002/034484

(56) Entgegenhaltungen:
- EP-A- 0 001 565
- EP-A- 0 035 462
- US-A- 4 170 155
- US-A- 4 283 975
- US-A- 5 600 221
- SISA E M ET AL: "New RISC processor control for direct drive sheeters" PULP AND PAPER INDUSTRY TECHNICAL CONFERENCE, 1994., CONFERENCE RECORD OF 1994 ANNUAL NASHVILLE, TN, USA 20-24 JUNE 1994, NEW YORK, NY, USA,IEEE, 20. Juni 1994 (1994-06-20), Seiten 45-51, XP010124318 ISBN: 0-7803-2028-X
- PATENT ABSTRACTS OF JAPAN vol. 1996, no. 03, 29. März 1996 (1996-03-29) & JP 07 311609 A (TOPPAN PRINTING CO LTD), 28. November 1995 (1995-11-28)

## Beschreibung

Die Erfindung betrifft ein Verfahren sowie eine Vorrichtung zum Umschalten des Eingriffsabstandes mindestens eines auf einer zugeordneten rotierenden Walze außenradial angeordneten Werkzeuges in eine vorbeilaufende Materialbahn gemäß dem Oberbegriff der Ansprüche 1 bzw. 4.

Werkzeugbestückte Walzen werden zur Bearbeitung hieran vorbeilaufender Materialbahnen beispielsweise als Papierquerschneider eingesetzt. Ein Papierquerschneider dient zum Zerschneiden einer auf einer Rolle aufgewickelten Papierbahn mittels eines Messers als Werkzeug in einzelne Abschnitte, die gewöhnlich den standardisierten Formaten entsprechen. Die vorliegende Erfindung ist bei allen Maschinen anwendbar, bei denen eine zeitlich-periodische Bewegung eines Werkzeugs erfolgt, wie beispielsweise Quersägemaschinen, Schlauchbeutelmaschinen und dergleichen.

Aus der US 5,662,018 ist ein Papierquerschneider bekannt, der aus zwei gegenüberliegend angeordneten Walzen besteht, die je mit mehreren außenradial angeordneten Messern bestückt sind, um eine zwischen beiden Walzen hindurchgeführte Materialbahn in vorgegebene Abschnitte zu zerschneiden. Während des Eingriffs der Werkzeuge in die Materialbahn wird die Umfangsgeschwindigkeit des Werkzeugs mit der Geschwindigkeit der Materialbahn synchronisiert, um das Zerschneiden entlang einer korrekten Linie zu ermöglichen. Mit dieser Vorrichtung ist auch das Zerschneiden der Materialbahn in verschiedene Formate möglich. Ein Umschalten des hierfür erforderlichen Eingriffsabstandes des messerartigen Werkzeuges erfolgt dadurch, dass verschiedene Werkzeuge unterschiedlichen Eingriffsabständen zugeordnet sind, wobei aus dem Vorrat der zur Verfügung stehenden Werkzeuge diejenigen in Eingriff kommen, die den gewünschten Eingriffsabstand herbeiführen. Die Steuerung des Werkzeugeingriffs erfolgt dabei über hydraulische Verstellmittel auf mechanischem Wege. Ein Nachteil dieser Umschaltung des Eingriffsabstandes liegt in dem recht komplizierten Aufbau der Vorrichtung begründet, die wegen der Vielzahl an mechanischen Einzelteilen aufwendig in der Montage ist und einem Verschleiß unterliegt.

Demgegenüber offenbart die DE 36 08 111 C1 die Umschaltung des Eingriffsabstandes eines Werkzeugs auf elektronischem Wege. Der Antrieb von zwei gegenüberliegend angeordneten und mit je einem Messer als Werkzeug versehenen Walzen erfolgt durch jeweils zugeordnete Elektromotoren in direkter Weise. Die obere Walze wird mit der unteren Walze durch einen Zahnradtrieb zum Synchronisieren der rotierenden Walzen angetrieben.

Als Elektromotoren kommen Spezialgleichstrommotoren zum Einsatz, die von einer gemeinsamen elektronischen Steuerungseinheit in Abhängigkeit von verschiedenen Eingangsdaten diskontinuierlich, d.h. nach Art einer kurvenscheibenartigen Steuerung, angetrieben werden. Zu den eingangsseitigen Daten für die Steuerungseinheit, gehört die über einen Inkrementalgeber ermittelte Umfangsgeschwindigkeit des Werkzeugs sowie Daten über die Geschwindigkeit der durch die Walzen laufenden Materialbahn. Weiterhin ist ein gewünschter Eingriffsabstand des Werkzeugs, d.h. eine gewünschte Formatlänge vorgebbar. In Abhängigkeit von diesen Daten werden die beiden Spezialgleichstrommotoren so gesteuert, dass sie bei Stillstand innerhalb kürzester Zeit auf ihre volle Drehzahl gebracht werden können, die der jeweiligen Materialbahngeschwindigkeit entspricht. Diese Geschwindigkeit wird während der gesamten Länge des Schneidvorganges konstant gehalten. Je nach gewünschter Formattänge kann der Motor auf eine niedrigere Geschwindigkeit heruntergeregelt und dann zum Schnittvorgang wieder auf die volle Geschwindigkeit hochbeschleunigt werden. Für kleinere Formate kann der Motor nach Durchlauf der Schnittgeschwindigkeit auf höhere Geschwindigkeiten beschleunigt werden, um die Walze mit erhöhter Geschwindigkeit zu drehen und den Schnirt durchzuführen, bevor die Materialbahn sich um das so genannte Synchronformat, das dem Flugkreisumiang der Messer entspricht, weiterbewegt hat.

Aus der EP-A-0 035 462 ist eine Papierschneidmaschine bekannt, die mit zwei Schneidwalzen ausgerüstet ist. Die Maschine verfügt über eine Kurvensteuerung die eine Computergenerierte Geschwindigkeitskurve und eine Positionskurve für die Bearbeitungszylinder vorgibt. Während des Betriebes werden diese Daten permanent mit den Positionsdaten der Walzen verglichen und eventuelle Korrekturwerte für die Bearbeitungszylinder erstellt, damit die Länge der geschnittenen Papierbahn genau eingehalten wird. Zusätzlich kann der Bediener über Bedienelemente Eingriffe in die Steuerelektronik vornehmen, um die gewünschte Länge zu verändern.

Bei dem vorstehend beschriebenen bekannten Verfahren zur Bestimmung des Eingriffsabstandes von auf rotierenden Walzen außenradial angeordneten Messern in eine vorbeilaufende Materialbahn tritt das Problem auf, dass ein Umschalten des Eingriffsabstandes, d.h. eine Änderung der Formatlänge, während des Betriebes zwar möglich ist; hierbei jedoch ein Verschnitt während des Zeitfensters der Umschaltung der Formatlänge entsteht. Um keinen derartigen Verschnitt entstehen zu lassen war es bisher üblich, die Maschine zum Umschalten des Eingriffsabstandes zunächst außer Betrieb zu setzen, dann ein Einrichten der Maschine auf den neuen Eingriffsabstand vorzunehmen und anschließend die Maschine wieder in Betrieb zu setzen. Diese Vorgehensweise verursacht andererseits jedoch einen hohen, in der Massenproduktion nachteiligen, Zeitaufwand und Verschnitt während des Hochlaufens bzw. Bremsvorganges.

Es ist daher die Aufgabe der vorliegenden Erfindung, das gattungsgemäße Verfahren sowie die diesbezügliche Vorrichtung dahingehend weiter zu verbessern, dass ohne Zeitverlust ein verschnittfreies Umschalten des Eingriffsabstandes des Werkzeugs möglich ist.

Die Aufgabe wird ausgehend von einem Verfahren gemäß dem Oberbegriff des Anspruchs 1 in Verbindung mit dessen kennzeichnenden Merkmalen gelöst. Vorrichtungsgemäß wird das Verfahren wie in Anspruch 4 angegeben gelöst. Die jeweils rückbezogenen abhängigen Ansprüche geben vorteilhafte Weiterbildungen der Erfindung wieder.

Die Erfindung schließt die verfahrenstechnische Lehre ein, dass zum Umschalten des Eingriffsabstandes des Werkzeugs in die vorbeilaufende Materialbahn zunächst mehrere unterschiedliche Eingriffsabstände anhand entsprechend unterschiedlicher Umfangsgeschwindigkeiten des Werkzeugs abrufbar vordefiniert, d.h. bereitgestellt, werden, wobei nach Aktivieren eines Umschalters der Wechsel zu einem anderen vordefinierten Eingriffsabstand während des Betriebes genau dann durchgeführt wird, sobald sich das Werkzeug im Eingriff befindet, so dass mit dem nächsten Eingriff des Werkzeugs in die Materialbahn der neue Eingriffsabstand ausgeführt wird.

Der Vorteil des erfindungsgemäßen Verfahrens liegt insbesondere darin, dass hierdurch kein Verschnitt der Materialbahn auftritt, der weder dem vorhergehenden Eingriffsabstand noch dem neuen Eingriffsabstand zuzuordnen ist. Somit kann durch das erfindungsgemäße Verfahren ein verschnittfreies Umschalten des Eingriffsabstandes bei voller Bahngeschwindigkeit erfolgen, ohne dass ein Abschalten der Maschine erforderlich ist. Dieses wird durch die unmittelbare Bereitstellung von Ansteuerdaten auf elektronischem Wege erzielt, wobei das Umschalten selbst in günstiger Weise in Abhängigkeit von der Eingriffssituation des Werkzeuges in die Materialbahn verschnittfrei gesteuert wird. Dies wird dadurch realisiert, dass die Zeit während des Eingriffs des Werkzeugs dafür genutzt wird, auf einen neuen Eingriffsabstand elektronisch umzuschalten. Der Synchronlauf bleibt während des Eingriffs des Werkzeugs noch erhalten, so dass die neue Umfangsgeschwindigkeit des Werkzeuges unmittelbar danach wirksam wird.

Vorzugsweise wird die hierfür auszuführende Umfangsgeschwindigkeit des Werkzeuges derart festgelegt, dass als Grundbewegung ein gleichförmiger Bewegungsanteil zur Festlegung des Eingriffsabstandes ausgeführt wird, der von einem ein Beschleunigen oder Abbremsen bewirkenden Ausgleichsanteil überlagert wird, um eine Anpassung an die materialbahnsynchrone Umfangsgeschwindigkeit während des Eingriffs des Werkzeugs herbeizuführen. Dabei kann zur Erzielung eines kürzeren Eingrififsabstandes des Werkzeugs ein schnellerer gleichförmiger Bewegungsanteil der Walze relativ zur Geschwindigkeit der Materialbahn ausgeführt werden, wogegen zur Erzielung eines längeren Eingriffsabstandes des Werkzeugs ein relativ verlangsamter gleichförmiger Bewegungsanteil der Walze ausgeführt wird.

Das vorstehend beschriebene Verfahren wird mittels einer Vorrichtung ausgeführt, die eine elektronische Steuerungseinheit umfasst, welche die unterschiedlichen gewünschten Eingriffsabstände repräsentierenden Umfangsgeschwindigkeiten abrufbar bereitstellt. Die Steuerungseinheit führt nach Aktivieren eines Umschalters den Wechsel zu einem anderen, vordefinierten Eingriffsabstand genau dann durch, sobald sich das Werkzeug im Eingriff befindet.

Zur Messung der hierfür benötigten Geschwindigkeitsdaten der Materialbahn ist ein Sensor vorgesehen, der zur Ansteuerung der Walzen nach dem Prinzip einer realen Leitachse die entsprechenden Sollwerte ermittelt. Daneben ist es auch möglich Geschwindigkeitsdaten zu verwenden, die nach dem Prinzip der virtuellen Leitachse gewonnen werden. Vorteilhafterweise werden diese Sollwerte einer jeder Walze zugeordneten Antriebsriegeleinheit zur Verfügung gestellt, worüber die zugeordnete Walze direkt lagegeregelt ansteuerbar ist.

Weiterhin kann eine separate, direkt mit der Steuerungseinheit in Verbindung stehende Rechnereinheit - vorzugsweise ein PC - vorgesehen werden, welche ausgehend von unterschiedlich gewünschten Eingriffsabständen des Werkzeuges entsprechend unterschiedliche kurvenscheibenartige Umfangsgeschwindigkeiten des Werkzeugs berechnet. Die hierfür eingesetzte Software dient insoweit ais Kurvenscheibengenerierungswerkzeug. Es wird die konstante Drehbewegung der virtuellen Leitachse in eine zeitlich gewünschte Drehbewegung der Walze umgewandelt. Hierbei existiert pro Umdrehung der Walze ein Bereich konstanter Umfangsgeschwindigkeit, die zur Realisierung eines synchronen Eingriffs in die Materialbahn mit der Bahngeschwindigkeit übereinstimmt. Über die Geschwindigkeit im übrigen Bereich wird der Eingriffsabstand des Werkzeuges in die Materialbahn festgelegt.

Gemäß einer weiteren, die erfindungsgemäße Vorrichtung verbessernden Maßnahme sind die vom Rechner ermittelten Daten gemeinsam mit den über die Steuerungseinheit ermittelten Daten eines virtuellen Leitachsgetriebes direkt in der jeder Walze zugeordneten Antriebsregeleinheit abgespeichert. Vorzugsweise verfügt die Steuerungseinheit über einen binären Eingang, der als Umschalter dient. Über den Umschalter erfolgt ein zeitgleiches Umschalten zwischen den mehreren in der Antriebsregeleinheit hinterlegten kurvenscheibenartigen Daten mit den zugeordneten Leitachsgetriebedaten. Durch das zeitgleiche Umschalten wird erreicht, dass in jedem Fall die Synchronisation der Bahngeschwindigkeit mit der Umfangsgeschwindigkeit des Werkzeuges erhalten bleibt.

Weitere die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine blockschaftbildartige Darstellung einer erfindungsgemäßen Vorrichtung, die nach Art eines Papierquerschneiders ausgebildet ist, und
- Figur 2: eine Signalflussdarstellung der Ansteuerung der rotierenden Walzen.

Gemäß Figur 1 wird die aus Papier bestehende Materialbahn 1 ausgehend von einer Abwickeleinrichtung 2 mit konstanter Bahngeschwindigkeit abgewickelt. Zur Erzielung der konstanten, von einer virtuellen Leitachse abgeleiteten Geschwindigkeit der tvlaterialbahn 1 wird eine Antriebsr egeleinheit 3 eingesetzt. Nach Abwicklung gelangt die Materialbahn 1 in den Bereich von zwei gegenüberliegend angeordneten Walzen 4 und 5. Beide Walzen 4 und 5 sind je mit außenradial angeordneten Werkzeugen 6 und 7 ausgestattet, die nach Art von Messern ausgebildet sind, um die Materialbahn 1 in definierte Abschnitte zu zerschneiden. Die geschnittenen Abschnitte werden anschließend einer Sammlereinrichtung 8 zugeführt, worin eine Zwischenlagerung erfolgt. Ein im Bereich der Materialbahn 1 angeordneter Sensor 9 dient der Messung der Materialbahngeschwindigkeit. Die durch den Sensor 9 gemessene Materialbahngeschwindigkeit wird einer Steuerungseinheit 10 eingangsseitig zugeführt. Die Steuerungseinheit 10 ermittelt hieraus Lagesollwerte einer virtuellen Leitachse und gibt diese an ausgangsseitig angeschlossene und jeder Walze 4 und 5 zugeordnete Antriebsregeleinheiten 11 und 12 weiter. Über eine ebenfalls mit der Steuerungseinheit 10 in Verbindung stehenden Rechnereinheit 14 werden nach dem Prinzip einer Kurvenscheibentabelle diejenigen Daten erstellt, die von der Steuerungseinheit 10 gemeinsam mit den Daten des zugeordneten Leitachsgetriebes in die Antriebsregeleinheiten 11 und 12 der beiden Walzen 4 und 5 geladen werden.

Über einen der Steuerungseinheit 10 eingangsseitig zugeordneten Umschalter 13 wird mittels der Steuerungseinheit 10 ein Wechsel von dem aktuellen Eingriffsabstand der beiden Werkzeuge 6 und 7 zu einem anderen Eingriffsabstand durchgeführt, sobald sich das Werkzeug 6, 7 im Eingriff befindet.

Gemäß Figur 2 erfolgt zur Ansteuerung eine Signalverarbeitung der eingangsseitig vorgegebenen Leitachsposition sowie des Leitachsgetriebes. Die Leitachsposition entspricht der aktuellen Position der Walzen, welche beispielsweise über einen Inkrementalgeber ermittelt und der Ansteuerung zur Verfügung gestellt werden können. Über die Daten des Leitachsgetriebes wird der gewünschte Eingriffsabstand in Form einer konstanten Drehgeschwindigkeit für die Walzen vorgegeben. Weiterhin ist aufgrund der Schrägstellung der Messer eine Winkelverschiebung am Anfang zu berücksichtigen, um den gewünschten Schnittbereich einzustellen. Nachfolgend bestimmt eine Kurvenscheibentabelle die erforderliche Differenzkurve zum Beschleunigen oder Bremsen der Walzen, so dass eine Ausgleichsbewegung zwischen der der Materialbahngeschwindigkeit entsprechenden Umfangsgeschwindigkeit des Werkzeugs während des Eingriffs und der den Eingrirfsabstand bestimmenden Umfangsgeschwindigkeit außerhalb des Eingriffs des Werkzeuges ermöglicht wird. Über eine Änderung der Amplitude der Differenzkurve ist - vergleichbar mit dem Kurvenscheibenhub - die Synchrcnität zur Materialbahngeschwindigkeit herstellbar. Über einen zusätzlichen Multiplikator 1/Nutzen ist eine steuerungstechnische Anpassung der Werkzeuganzahl pro Walze möglich.

Die Erfindung ist nicht beschränkt auf das vorstehend angegebene Ausführungsbeispiel. Es sind auch Abwandlungen hiervon denkbar, die dennoch in den durch die Ansprüche definierten Schutzbereich eingreifen. Es ist auch denkbar, dass die Erfindung bei einer bekannten Papierquerschneidereinrichtung eingesetzt wird, die eine mehrfach längsgeteilte Materialbahn mit unterschiedlichen Eingriffsabständen derart schneidet, dass in jeder Längsbahn gleichzeitig unterschiedliche Papierformate produziert werden, wobei die Eingriffsabstände hierbei während des Betriebes unabhängig voneinander umschaltbar sind.

### Bezugszeichenliste

- 1: Materialbahn
- 2: Abwickelreinrichtung
- 3: Antriebsregeleinheit
- 4: Walze
- 5: Walze
- 6: Werkzeug
- 7: Werkzeug
- 8: Sammlereinheit
- 9: Sensor
- 10: Steuerungseinheit
- 11: Antriebsregeleinheit
- 12: Antriebsregeleinheit
- 13: Umschalter
- 14: Rechnereinheit

## Patentansprüche

1. Verfahren zum Umschalten ces Eingriffsabetandes eines auf mindestens einer zugeordneten rotierenden Walze (4,5) außenradial angeordneten Werkzeugs (6, 7) in eine vorbeilaufende Materialbahn (1), die mit konstanter Geschwindigkeit geradlinig bewegt wird, wobei nach Art einen Kurvenscheibensteuerung während der Dauer des Eingriffs des Werkzeugs (6, 7) in die Materialbahn (1) die Umfangsgeschwindigkeit des Werkzeugs (6, 7) mit der Geschwindigkeit dar Materialbahn (1) synchronisiert wird, und während der übrigen Dauer der gewünschte Eingriffsabstand durch eine erhöhte oder verminderte Umfangsgeschwindigkeit der Walze (4, 5) festgelegt wird,
**dadurch gekennzeichnet,**
- **dass** für das Umschalten des Eingriffsabstandes des Werkzeugs (6, 7) in die Materialbahn (1) zunächst mehrere unterschiedliche Engriffsabstände anhand entsprechend unterschiedlicher Umfangsgeschwindigkeiten des Werkzeugs (6, 7) abrufbar elektronisch vordefiniert werden,
wobei nach Aktivieren eines Umschalters (13) der Wechsel zu einem anderen vordefinierten Eingriffsabstand während des Betriebes genau dann durchgeführt wird, sobald sich das Werkzeug (6, 7) im Eingriff befindet, so dass mit dem nächsten Eingriff des Werkzeugs (6, 7) in die Materialbahn (1) der neue Engriffsabstand ausgeführt wird.

2. Verfahren nach Anspruch 1,
**dadurch gekennzeichnet,**
**dass** der Eingriffsabstand derart durch die Umfangsgeschwindigkeit des Werkzeugs (6, 7) festgelegt wird, dass als Grundbewegung ein gleichförmiger Bewegungsanteil zur Festlegung des Eingriffsabstandes äusgeführt wird, der von einem ein Beschleunigen oder Abbremsen bewirkenden Ausgleichsbewegungsanteil überlagert wird, um eine Anpassung an die materialbahnsynchrona Umfangsgeschwindigkeit während des Eingriffs des Werkzeugs (6. 7) herbeizuführen.

3. Verfahren nach Anspruch 2,
**dadurch gekennzeichnet,**
**dass** zur Erzielung eines kürzeren Eingriffsabstandes ces Werkzeugs (6, 7) ein schnellerer gleichförmiger Bewegungsantail der Walze (4, 5) relativ zur Geschwindigkeit der klaterialbahn (1) ausgeführt wird, wogegen zur Erzielung eines längeren Eingriffsabstandes des Werkzeugs (6, 7) ein relativ verlangsamter gleichförmiger Bewegungsanteil der Walze (4, 5) ausgeführt wird.

4. Vorrichtung zum Umschalten des Eingriffsabstandes eines auf mindestens einer zugeordneten rotierenden Walze (4, 5) außenradial angeordneten Werkzeuges (6, 7) in eine vorbeilaufende, sich mit konstanter Geschwindigkeit geradlinig bewegende Materialbahn (1), mit einer elektronischen Steuerungseinheit (10), die nach Art einer Kurvenscheibensteuerung während der Dauer des Eingriffs des Werkzeugs (6, 7) in die Materialbahn (1) die Umfangsgeschwindigkeit des Werkzeugs (6, 7) mit der Geschwindigkeit der Materialbahn (1) synchronisiert, wobei während der übrigen Dauer durch Einstellung einer erhöhten oder verminderten Umfangsgeschwindigkeit der Walze (4, 5) der gewünschte Eingriffsabstand festgelegt ist,
**dadurch gekennzeichnet,**
- **dass** die elektronische Steuerungseinheit (10) unterschiedliche gewünschte Eingriffsabstände repräsentierende Umfangsgeschwindigkeiten abrufbar bereitstellt,
- wobei nach Maßgabe der Steuerungseinheit (10) nach Aktivieren eines Umschalters (13) den Wechsel zu einem anderen, vordefinierten Eingriffsabstand genau dann durchführt wird, sobald sich das Werkzeug (6, 7) im Eingriff befindet, um mit dem nächsten Eingriff des Werkzeugs (6, 7) den neuen Eingriffsabstand auszuführen.

5. Vorrichtung nach Anspruch 4.
**dadurch gekennzeichnet,**
**dass** ein Sensor (9) zur Messung der Geschwindigkeit der Materialbahn (1) vorgesehen ist, der eingangsseitig an die Steuerungseinheit (10) angeschlossen ist, die hieraus die für das Steuerungsprinzip der realen Leitachse benötigten Sollwerte berechnet.

6. Vorrichtung nach Anspruch 4,
**dadurch gekennzeichnet,**
**dass** elektronisch berechnete Geschwindigkeitsdaten für die Geschwindigkeit der Materialbahn (1) eingangsseitig der Steuerungseinheit (10) zugehen, die hieraus die für das Steuerungsprinzip der virtuellen Leitachse benötigten Sollwerte berechnet.

7. Vorrichtung nach Anspruch 5 oder 6,
**dadurch gekennzeichnet,**
**dass** die Steuerungseinheit (10) die ermittelten Sollwerte für die Leitachse einer jeder Walze (4, 5) zugeordneten Antriebsregeleinheit (11, 12) zur Verfügung stellt, worüber die zugeordnete Walze (4, 5) lagegeregelt ansteuerbar ist.

8. Vorrichtung nach Anspruch 4,
**dadurch gekennzeichnet,**
**dass** eine mit der Steuerungseinheit (10) in Verbindung stehende Rechnereinheit (14) vorgesehen ist, die ausgehend von unterschiedlichen gewünschten Eingriffsabständen des Werkzeugs (6, 7) entsprechend unterschiedliche kurvenscheibenartige Umfangsgeschwindigkeiten des Werkzeugs (6, 7) elektronisch ermittelt.

9. Vorrichtung nach Anspruch 8,
**dadurch gekennzeichnet,**
**dass** die von der Rechnereinheit (14) ermittelten Daten gemeinsam mit den über die Steuerungseinheit (10) ermittelten Daten eines virtuellen Leitachsgetriebes direkt in der jeder Walze (4, 5) zugeordneten Antriebsregeleinheit (11, 12) abgespeichert sind.

10. Vorrichtung nach Anspruch 4,
**dadurch gekennzeichnet,**
**dass** die Steuerungseinheit (10) über einen binären Eingang als Umschalter (13) verfügt, über den die Umschaltung zwischen mehreren in der Antriebsregeleinheit (11, 12) hinterlegten kurvenscheibenartigen Daten mit den zugeordneten Leitachsgetriebedaten zeitgleich erfolgt.

## Claims

1. Method for switching over the engagement distance of a tool (6, 7) into a material web (1) which is running past, which tool (6, 7) is arranged radially on the outside on at least one associated rotating roll (4, 5), the said material web (1) being moved in a straight line at a constant speed, the circumferential speed of the tool (6, 7) being synchronized with the speed of the material web (1) in the manner of a cam-disc control means, during the duration of the engagement of the tool (6, 7) into the material web (1), and the desired engagement distance being fixed by an increased or reduced circumferential speed of the roll (4, 5) during the remaining duration, **characterized**
- **in that** initially a plurality of different engagement distances are predefined electronically for the switching over of the engagement distance of the tool (6, 7) into the material web (1) in a manner which can be called up using correspondingly different circumferential speeds of the tool (6, 7),
- the change to another predefined engagement distance being carried out, after activation of a changeover switch (13), during operation exactly as soon as the tool (6, 7) is in engagement, with the result that the new engagement distance is carried out with the next engagement of the tool (6, 7) into the material web (1).

2. Method according to Claim 1, **characterized in that** the engagement distance is fixed by the circumferential speed of the tool (6, 7) in such a way that, as a basic movement, a uniform movement component is carried out for fixing the engagement distance which is superimposed by a compensating-movement component which brings about acceleration or braking, in order to bring about adaptation to the circumferential speed, which is synchronous with the material web, during the engagement of the tool (6, 7).

3. Method according to Claim 2, **characterized in that**, in order to achieve a shorter engagement distance of the tool (6, 7), a quicker uniform movement component of the roll (4, 5) is carried out relative to the speed of the material web (1), whereas, in order to achieve a longer engagement distance of the tool (6, 7), a relatively decelerated uniform movement component of the roll (4, 5) is carried out.

4. Apparatus for switching over the engagement distance of the tool (6, 7) into the material web (1) which is running past and moves in a straight line at a constant speed, which tool (6, 7) is arranged radially on the outside on at least one associated rotating roll (4, 5), having an electronic control unit (10) which, in a manner of a cam-disc control means, synchronizes the circumferential speed of the tool (6, 7) with the speed of the material web (1) during the duration of the engagement of the tool (6, 7) into the material web (1), the desired engagement distance being fixed during the remaining duration by setting an increased or reduced circumferential speed of the roll (4, 5), **characterized**
- **in that** the electronic control unit (10) provides, in a manner which can be called up, different circumferential speeds which represent desired engagement distances,
- the change to another, predefined engagement distance being carried out according to the requirement of the control unit (10), after the activation of a changeover switch (13), exactly as soon as the tool (6, 7) is in engagement, in order to carry out the new engagement distance with the next engagement of the tool (6, 7).

5. Apparatus according to Claim 4, **characterized in that** a sensor (9) is provided for measuring the speed of the material web (1), which sensor (9) is connected to the input side of the control unit (10) which calculates from this the setpoint values which are required for the control principle of the real leading axle.

6. Apparatus according to Claim 4, **characterized in that** electronically calculated speed data for the speed of the material web (1) are supplied to the input side of the control unit (10) which calculates from this setpoint values which are required for the control principle of the virtual leading axle.

7. Apparatus according to Claim 5 or 6, **characterized in that** the control unit (10) makes the determined setpoint values available for the leading axle of a drive regulating unit (11, 12) which is assigned to every roll (4, 5), via which the associated roll (4, 5) can be actuated in a position-regulated manner.

8. Apparatus according to Claim 4, **characterized in that** a computing unit (14) is provided which is connected to the control unit (10) and, starting from different desired engagement distances of the tool (6, 7), determines correspondingly different cam-disc-like circumferential speeds of the tool (6, 7) electronically.

9. Apparatus according to Claim 8, **characterized in that** the data which is determined by the computing unit (14) is stored jointly with the data, which is determined via the control unit (10), of the virtual leading-axle gear mechanism directly in the drive regulating unit (11, 12) which is assigned to every roll (4, 5).

10. Apparatus according to Claim 4, **characterized in that** the control unit (10) has a binary input as a changeover switch (13), via which the changeover takes place between a plurality of cam-disc-like data which is stored in the drive regulating unit (11, 12) with the associated data for the leading-axle gear mechanism.

## Revendications

1. Procédé servant à modifier le jeu d'engrènement d'un outil, (6, 7) disposé radialement à l'extérieur sur au moins un cylindre (4 ; 5) associé en rotation, dans une bande de matériau (1) qui avance en ligne droite à une vitesse constante, suivant le type d'une commande de disques à cames pendant la durée d'engrènement de l'outil (6, 7) dans la bande de matériau (1), la vitesse périphérique de l'outil (6, 7) est synchronisée avec la vitesse de la bande de matériau (1) tandis que, pendant la durée restante, le jeu d'engrènement souhaité est déterminé par une vitesse périphérique du cylindre (4, 5) supérieure ou inférieure,
**caractérisé en ce que**
- pour commuter le jeu d'engrènement de l'outil (6, 7) dans la bande de matériau (1), plusieurs états d'engrènement différents disponibles sont d'abord prédéfinis de façon électronique à l'aide de différentes vitesses périphériques correspondantes de l'outil (6, 7),
- et après l'activation d'un commutateur (13), le changement dans un autre jeu d'engrènement prédéfini est alors réalisé de façon précise pendant le fonctionnement dès que l'outil (6, 7) se trouve en engrènement, de manière à obtenir le nouveau jeu d'engrènement avec l'engrènement suivant de l'outil (6, 7) dans la bande de matériau (1).

2. Procédé selon la revendication 1,
**caractérisé en ce que**
le jeu d'engrènement est déterminé par la vitesse périphérique de l'outil (6, 7) de manière à obtenir comme mouvement de base pour déterminer le jeu d'engrènement, une composante de mouvement uniforme superposée à une composante de mouvement de compensation entraînant une accélération ou un freinage, pour arriver à s'adapter à la vitesse périphérique synchrone avec la bande de matériau pendant l'engrènement de l'outil (6, 7).

3. Procédé selon la revendication 2,
**caractérisé en ce que**
pour obtenir un jeu d'engrènement plus petit de l'outil (6, 7), on réalise une composante de mouvement uniforme plus rapide du cylindre (4, 5) par rapport à la vitesse de la bande de matériau (1) tandis que, pour obtenir un jeu d'engrènement plus grand de l'outil (6, 7), on réalise une composante de mouvement uniforme relativement plus lente du cylindre (4, 5).

4. Dispositif servant à modifier le jeu d'engrènement d'un outil (6, 7) disposé radialement à l'extérieur sur au moins un cylindre (4 ; 5) associé en rotation, dans une bande de matériau (1) qui avance en ligne droite à une vitesse constante, comprenant une unité de commande électronique (10) qui, suivant le type d'une commande de disques à cames pendant la durée d'engrènement de l'outil (6, 7) dans la bande de matériau (1), synchronise la vitesse périphérique de l'outil (6, 7) avec la vitesse de la bande de matériau (1), le jeu d'engrènement souhaité étant déterminé en réglant une vitesse périphérique supérieure ou inférieure du cylindre (4, 5) pendant la durée restante,
**caractérisé en ce que**
- l'unité de commande électronique (10) met à disposition différentes vitesses périphériques disponibles représentant des états d'engrènement souhaités,
- et, selon la mesure de l'unité de commande (10), après l'activation d'un commutateur (13), le changement dans un autre jeu d'engrènement prédéfini est alors réalisé de façon précise dès que l'outil (6, 7) se trouve en engrènement pour obtenir le nouveau jeu d'engrènement avec l'engrènement suivant de l'outil (6, 7).

5. Dispositif selon la revendication 4,
**caractérisé en ce qu'**
on prévoit pour mesurer la vitesse de la bande de matériau (1) un capteur (9) raccordé, côté entrée, à l'unité de commande (10) qui calcule à cet effet les valeurs de consigne nécessaires au principe de commande des axes de coordonnées réelles.

6. Dispositif selon la revendication 4,
**caractérisé en ce que**
les données de vitesse calculées de manière électronique pour la vitesse de la bande de matériau (1) sont amenées, côté entrée, à l'unité de commande (10) qui calcule à cet effet les valeurs de consignes nécessaires au principe de commande des axes de coordonnées virtuelles.

7. Dispositif selon la revendication 5 ou 6,
**caractérisé en ce que**
l'unité de commande (10) met à disposition les valeurs de consigne obtenues pour les axes coordonnées d'une unité de réglage d'entraînement (11, 12) associée à chaque cylindre (4, 5), ce qui permet d'actionner le cylindre associé (4, 5) par un réglage de position.

8. Dispositif selon la revendication 4,
**caractérisé en ce qu'**
on prévoit une unité de calcul (14) en liaison avec l'unité de commande (10) pour déterminer de manière électronique différentes vitesses périphériques correspondantes de l'outil (6, 7) suivant le type de disques à cames à partir de différents états d'engrènement souhaités de l'outil (6, 7).

9. Dispositif selon la revendication 8,
**caractérisé en ce que**
les données obtenues par l'unité de calcul (14) sont enregistrées directement dans l'unité de réglage d'entraînement (11, 12) associée à chaque cylindre (4, 5), conjointement avec les données d'une transmission d'axes de coordonnées virtuelles obtenues par l'unité de commande (10).

10. Dispositif selon la revendication 4,
**caractérisé en ce que**
l'unité de commande (10) dispose d'une entrée binaire servant de commutateur (13), qui permet d'effectuer simultanément la commutation entre plusieurs données suivant le type de disques à cames déposées dans l'unité de réglage d'entraînement (11, 12) avec les données associées de la transmission d'axes de coordonnées.
